# EUROPÄISCHE PATENTSCHRIFT

(11) **EP 0 004 662 B1**
(45) Veröffentlichungstag und Bekanntmachung des Hinweises auf die Patenterteilung: **26.08.1981**
(21) Anmeldenummer: 79101007.7
(22) Anmeldetag: 03.04.1979
(51) Int. Cl.: H01H 33/24

(54) **Unter Öl betriebener Stufenwähler für Stufenschalter von Stufentransformatoren**
Oil-break tap selectors for tap changers of tap transformers
Sélecteur de prises actionné sous huile pour changeur de prises de transformateurs à prises

(30) Priorität: 05.04.1978 DE 7810069 U
(43) Veröffentlichungstag der Anmeldung: 17.10.1979
(73) Patentinhaber: MASCHINENFABRIK REINHAUSEN GMBH, 93025 Regensburg (DE)
(72) Erfinder: Bleibtreu, Alexander, D-8400 Regensburg (DE)

## Beschreibung

Die Erfindung bezieht sich auf einen unter Öl betriebenen Stufenwähler für Stufenschalter von Stufentransformatoren, wie er im Oberbegriff des zugehörigen Patentanspruches näher bezeichnet ist.

An und für sich ist es bekannt, die Steuerelektroden derartiger Stufenschalter zur Erhöhung der dielektrischen Festigkeit mit zusätzlichen Isolierungen zu versehen. Hierfür werden im allgemeinen die Steuerelektroden mit Papier umwikkelt, das dann nach der Öltränkung eine wesentliche Verbesserung der dielektrischen Festigkeit erbringt (DE-C-1 903 583). Die Methode des Umwickelns mit Papier stösst jedoch auf Schwierigkeiten bei Steuerelektroden, die z. B. nur für das Abschirmen von Anschlussfahnen einzelner Kontakte oder für das Abschirmen einzelner Schraubverbindungen bestimmt sind und die hierbei auch noch auf besondere Halterungen aufsteckbar sein sollen (DE-A-2 420 288). Derartige Steuerelektroden lassen sich wegen ihrer besonderen Form und wegen der geforderten Möglichkeit des Aufsteckens auf besondere Halterungen nicht mit Papier umwickeln.

Es ist zwar bekannt, Steuerelektroden, die sich auf Grund ihrer Form nicht mit Papier umwickeln lassen, trotzdem mit einer Schicht aus Isolierstoff zu versehen. Jedoch wird hierfür dann das recht aufwendige Verfahren des Wirbelsinterns angewendet. Bei diesem Verfahren wird die Oberfläche der Steuerelektrode mit einer ständig an der Oberfläche haftenden dünnen Kunststoffschicht versehen, die sich nach ihrer Aufbringung praktisch nicht mehr von der Oberfläche der Elektrode entfernen lässt (DE-A-1 613 643).

Auch ist es bekannt, die Kontakte von Stufenschaltern in Nischen aus Isolierstoff anzuordnen. Jedoch geschieht dies nicht in Verbindung mit Abschirmelektroden, die zur Vergleichmässigung elektrischer Felder an spannungsmässig hoch beanspruchten Teilen eines Stufenschalters angebracht werden. Vielmehr sind hier zwischen die Kontakte geschobene Isolierstoffteile vorgesehen, um die Isolationsabstände verringern zu können (DE-C-677190). Das der Erfindung zugrunde liegende Problem, nämlich die Isolierstoffbeschichtung von Abschirmelektroden, die der Homogenisierung eines elektrischen Feldes dienen, liegt hier nicht vor.

Aufgabe der Erfindung ist es, eine weitere Verbesserung der beschriebenen Steuerelektroden von Stufenschaltern zu erreichen. Diese Aufgabe wird erfindungsgemäss durch die im Kennzeichen des Patentanspruches 1 angegebenen Mittel gelöst.

Der mit der Erfindung erzielte Vorteil liegt insbesondere darin, dass auch bei sehr kleinen Steuerelektroden und bei Steuerelektroden, deren Form für ein Umwickeln mit Papier nicht geeignet ist, sowie bei Steuerelektroden, die auf besondere Halterungen aufsteckbar sind, eine Vergrösserung der dielektrischen Festigkeit erreicht wird, ohne dass diese Steuerelektroden mit Papier umwickelt werden müssten. An und für sich bereitet es keine Schwierigkeiten, Formteile aus Pressspan herzustellen, deren Form genau der Form der Steuerelektroden angepasst ist, so dass für den für die Abschirmung wichtigen Bereich der Steuerelektrode Formschluss zwischen Steuerelektrode und Pressspanformteil besteht. Das Pressspanformteil kann hierbei als Schale ausgebildet sein, die von vornherein z. B. um die Anschlussfahne herum angeordnet ist und in die hinein die eigentliche Steuerelektrode geschoben wird. Es können aber auch Steuerelektrode und Formteil von vornherein zusammengefügt sein, so dass sie zusammen auf besondere Halterungen aufsteckbar sind. Die Wirkung der Pressspanformteile ist etwa die gleiche wie bei einer Umwicklung mit Papier. Nach dem Einsetzen des Stufenschalters in das Öl werden sie vollkommen öldurchtränkt, so dass auch hierdurch die dielektrische Festigkeit zwischen den Teilen unterschiedlichen Potentials vergrössert wird.

Ein Ausführungsbeispiel der Erfindung ist in der zugehörigen Zeichnung dargestellt und wird im folgenden näher beschrieben: Die Figur zeigt einen Ausschnitt des neuen Stufenwählers.

Wie aus der Figur ersichtlich, sind an einem oberen Käfigring 1 und einem unteren Käfigring 2 Isolierstäbe 3 befestigt, welche die einzelnen Stufenkontakte 4 tragen. Die Isolierstäbe 3 sind mittels Schrauben 5 an den Käfigringen befestigt. Die an den lsolierstäben 3 sitzenden Stufenkontakte 4 sind zum Inneren des Stufenwählers kugelförmig ausgebildet. Zum Äusseren hin sind sie mit je einer Anschlussfahne 6 zum Anschliessen der Zuleitungen versehen. Die scharfkantigen Teile der Befestigungsschrauben 5 sind mit einer Steuerelektrode 7 abgeschirmt. Zur Erhöhung der dielektrischen Festigkeit ist formschlüssig um diese Steuerelektrode herum ein Formteil 8 aus Pressspan angeordnet. Desgleichen ist jeweils um die Anschlussfahnen herum je eine Steuerelektrode 9 und 91 angeordnet. Auch diese Steuerelektroden 9 und 91 sind jeweils mit einem Formteil 10, 11, ebenfalls aus Pressspan, umgeben. Diese Formteile 8, 10 und 11 liegen in dem Bereich der Steuerelektrode, der für die Steuerung des elektrischen Feldes massgebend ist, formschlüssig an den Steuerelektroden 7 bzw. 9 bzw. 91 an. Hierbei kann es zweckmässig sein, die Steuerelektrode 9 zusammen mit dem sie umgebenden Formteil 11 so auszubilden, dass sie in an sich bekannter Weise auf am Stufenkontakt 4 sitzende federnde Vorsprünge 12 aufsteckbar ist. Das Formteil 10 kann aber auch als Schale ausgebildet von vornherein mit dem Stufenkontakt 4 zusammen am Isolierstab 3 sitzen, so dass beim Anbringen der eigentlichen Steuerelektrode 91 diese in die Schale hineingedrückt werden muss. In einer weiteren Variante können auch Steuerelektrode 9 und Formteil 10 von vornherein zusammen mit dem Stufenkontakt 4 fest montiert sein.

## Patentansprüche

1. Unter Öl betriebener Stufenwähler für Stufenschalter von Stufentransformatoren, bei welchem die einzelnen Stufenkontakte (4) an im Kreis angeordneten Isolierstäben (3) sitzen und bei welchem die Isolierstäbe (3) an einem oberen (1) und einem unteren (2) Käfigring angeschraubt sind und wobei die Befestigungsschrauben (5) der Isolierstäbe und die Anschlussfahnen (6) der Stufenkontakte mit besonderen Steuerelektroden (7, 9, 91) umgeben sind, dadurch gekennzeichnet, dass formschlüssig um die Steuerelektroden (7, 9, 91) herum isolierende, wieder lösbare Formteile (8, 10, 11), insbesondere aus Pressspan, angeordnet sind.

2. Stufenwähler nach Anspruch 1, dadurch gekennzeichnet, dass die Steuerelektrode (91) zusammen mit ihren isolierenden Formteilen (11) auf federnde Vorsprünge (12), die an den Stufenkontakten (4) sitzen, aufsteckbar sind.

## Claims

1. Oil-immersed tap selector for tap switches of tapped transformers, in which the individual tap contacts (4) sit on insulating rods (3) arranged in a circle and in which the insulating rods (3) are screwed to an upper (1) and a lower (2) cage ring, while the fastening screws (5) of the insulating rods and the connecting tags (6) of the tap contacts are surrounded by special control electrodes (7, 9, 91), characterised thereby, that insulating, again detachable shaped parts (8, 10, 11), particularly of presspan, are arranged shapelockingly around the control electrodes (7, 9, 91).

2. Tap selector according to claim 1, characterised thereby, that the control electrode (91) together with its insulating shaped parts (11) is ,pluggable onto resilient projections (12) which sit on the tap contacts (4).

## Revendications

1. Sélecteur d'échelons fonctionnant dans l'huile pour commutateur d'échelons de transformateurs à échelons, sélecteur d'échelons dans lequel les différents contacts d'échelons sont placés sur des barreaux isolants disposés suivant un cercle et dans lequel ces barreaux isolants sont vissés sur un anneau de cage supérieur et un anneau de cage inférieur, les vis de fixation des barreaux isolants et les cosses de raccordement des contacts d'échelons étant entourés d'électrodes de commande spéciales, sélecteur d'échelons caractérisé en ce que des pièces de forme isolantes (8, 10, 11), notamment en prés- span, épousant la forme des électrodes de commande (7, 9, 91) sont disposées autour de celles-ci.

2. Sélecteur d'échelons selon la revendication 1. caractérisé en ce que les électrodes de commande (91) ainsi que leurs pièces de forme isolantes (11) et amovibles sont susceptibles d'être enfilées sur des saillies élastiques (12), placées sur les contacts d'échelons (4).
